# EUROPÄISCHE PATENTSCHRIFT

(11) **EP 0 712 997 B1**
(45) Veröffentlichungstag und Bekanntmachung des Hinweises auf die Patenterteilung: **12.04.2000**
(21) Anmeldenummer: 95115966.4
(22) Anmeldetag: 10.10.1995
(51) Int. Cl.: F04C 15/04

(54) **Sauggeregelte Zahnring-/Innenzahnradpumpe**
Suction regulated internal gear pump
Pompe à engrenages internes avec réglage de l'aspiration

(30) Priorität: 17.10.1994 DE 4437076; 28.06.1995 DE 19523533
(43) Veröffentlichungstag der Anmeldung: 22.05.1996
(73) Patentinhaber: Eisenmann, Siegfried A., Dipl.-Ing., D-88326 Aulendorf (DE)
(72) Erfinder: Eisenmann, Siegfried A., Dipl.-Ing., D-88326 Aulendorf (DE)
(74) Vertreter: Schwabe - Sandmair - Marx

(56) Entgegenhaltungen:
- EP-A- 0 619 430
- DE-A- 3 913 414
- DE-C- 4 209 143
- US-A- 2 509 321
- US-A- 5 247 914

## Beschreibung

Die Erfindung betrifft eine Innenzahnradpumpe nach dem Oberbegriff von Anspruch 1.

Im Zuge der fortschreitenden Entwicklung im Automobilbau steigen die Anforderungen an die Motorleistung ständig. Die Motoren sollen über einen weiten Drehzahlbereich optimal gesteuert werden. Um diese Anforderung sowohl im unteren als auch im oberen Drehzahlbereich des Motors erfüllen zu können, sind Ventilsteuerungen entwickelt worden, mit denen die Überlappungszeiten von Einlaß- und Auslaßventilen drehzahlabhängig verändert werden können. Bei Steuerungen zum Verstellen der Ventilüberlappungszeiten, bekannt als sogenannte VTC (valve timing control)-Steuerungen werden die Nockenwellen für jeweils die Einlaßventile und die Auslaßventile gegeneinander verstellt, so daß die Nocken der beiden Nockenwelle eine Phasenverschiebung erfahren.

Zusätzlich zu dieser Nockenwellenverstellung durch gegenseitiges Verdrehen der Nockenwellen können auch die Ventilhübe verändert werden. Dabei werden große Ventilhübe mit entsprechend längeren Überlappungszeiten im oberen Drehzahlbereich und geringere Ventilhübe mit kurzen oder gar keinen Überlappungszeiten im unteren Drehzahlbereich des Motors eingestellt. Ferner ist eine Verstellung des Ventilhubs und/oder der Überlappungszeiten vom Warmlaufbetrieb zum Normalbetrieb wünschenswert.

Ein Mehrphasen-Ventileinstellmechanismus ist aus der "Motortechnische Zeitschrift" 55 (1994) 6, Seite 342, bekannt. Der dabei verwendete Nockensatz eines Sechszylindermotors verfügt über zwei Kipphebel. T-Wellen steuern je nach Drehzahl gleichzeitig die beiden Einlaß- und Auslaßventile pro Zylinder. Bei hoher Drehzahl verbinden Hydraulikkolben die entsprechenden Kipphebel mit den T-Wellen. Bei niedriger Drehzahl werden die T-Wellen mit den Hebeln für geringe Drehzahlen verbunden. Zusätzlich ist mit diesem Mechanismus eine Zylinderabschaltung möglich. Dazu werden die T-Wellen von den Kipphebeln für die hohen Drehzahlen ausgeklinkt, so daß nur noch drei der sechs Zylinder arbeiten.

Gewöhnliche Pumpen zum Fördern von Motoröl, beispielsweise Flügelzellenpumpen oder übliche Zahnradpumpen, fördern ihr Arbeitsmedium mit einem mit der Pumpendrehzahl ständig steigenden Förderdruck bzw. Fördervolumenstrom. Die Pumpen werden üblicherweise direkt mechanisch vom Motor über einen entsprechenden Zahnriemenantrieb oder ein sonstiges geeignetes Getriebe angetrieben, so daß Förderdruck bzw. Volumenstrom mit der Motordrehzahl steigen. Um die erforderlichen Ventilsteuervorgänge bereits bei niedrigen Motordrehzahlen durchführen zu können, müssen die verwendbaren Pumpen im unteren Drehzahlbereich des Motors einen steilen Anstieg ihres geförderten Volumenstroms aufweisen. Die bekannten Pumpen sind daher groß mit einer entsprechend hohen Leistungsaufnahme ausgeführt. Bei steigender Motordrehzahl fördern sie deshalb mehr Motoröl als von den Stellmitteln der Ventilsteuerung benötigt wird, so daß der Überschuß direkt von dem Pumpenausgang in einen Sumpf zurückgeleitet werden muß.

Eine als Innenzahnradpumpe ausgestaltete Pumpe ist z.B. aus der DE 39 33 978 bekannt. Der Antrieb erfolgt in der Regel durch die das Ritzel tragende Welle. Das Liefersoll solcher Pumpen, z.B. der Schmierpumpe eines Kfz-Motors, ist nur im unteren Teil des Betriebsbereiches etwa der Drehzahl proportional. Im oberen Drehzahlbereich steigt der Schmiermittel- bzw. Arbeitsflüssigkeitsbedarf weitaus geringer als die Drehzahl des Motors. Damit wird eine Saugregelung der Pumpe notwendig.

Nachteilig bei einer solchen Saugregelung ist die auftretende Kavitation. Der durch die Erhöhung der Drehzahl zu erwartende lineare Druckanstieg kann im Druckbereich solcher Pumpen nicht gehalten werden, vielmehr steigt der Druck ab einer bestimmten Drehzahl nicht linear mit geringerer Steigung an. Beim Unterschreiten der vollen geometrischen Fördermenge im Arbeitsbereich über dem Proportionalitätsbereich tritt Kavitation auf, die zu Implosionen der gasförmigen Bestandteile der Zelleninhalte führt, so daß unerwünschte Geräusche und Schädigungen der Zellenwände die Folge sind. Des weiteren weisen solche Pumpen in höheren Drehzahlbereichen verhältnismäßig geringe Wirkungsgrade auf.

Aus der US-A-2,509,321 ist eine Innenzahnradpumpe mit den Merkmalen aus dem Oberbegrift des Anspruchs 1 bekannt. Die zufuhregelung für die Arbeitsflüssigkeit erfolgt hier über einem grift manuell, sowie über eine Buchse und Stege.

Die Erfindung hat es sich zur Aufgabe gemacht, eine Innenzahnradpumpe mit minimaler Kavitation und hohem Wirkungsgrad zur Verfügung zu stellen, welche insbesondere für eine Ventilsteuerung verwendet werden kann.

Diese Aufgabe wird durch den Gegenstand des Anspruchs 1 gelöst.

Bevorzugte Ausführungsformen werden durch die Unteransprüche beschrieben.

Der entscheidende Vorteil der neuen erfindungsgemäßen Innenzahnradpumpe liegt darin, daß durch die geregelte Zuführung von Arbeitsflüssigkeit aus der Auslaßmündung in eine Einlaßmündung und die gleichzeitige Unterbrechung der Zufuhr von Arbeitsflüssigkeit aus dem Einlaßkanal in diese Einlaßmündung eine Förderzelle, in welcher bei steigender Drehzahl Druckabfall und damit Kavitation auftreten würde, auf den höheren Auslaßdruck gebracht wird. Hierdurch wird Kavitation in dieser Förderzelle vermieden. Weiterhin entsteht ein großer Vorteil dadurch, daß, weil kein Hohlraum, d.h. kein Unterdruck in dieser Förderzelle entsteht, sondern diese mit Druck beaufschlagt wird, dieser Druck ein positives Drehmoment am Ritzel erzeugt. Diese unter dem höheren Druck stehende Förderzelle arbeitet somit wie ein Hydromotor, wodurch ein sehr hoher Wirkungsgrad erreicht werden kann.

Die erfindungsgemäße Pumpe verbindet mittels einer Einrichtung bei steigendem Druck im Druckbereich nacheinander die Stromäufwarts an diesen angrenzenden Einlaßmündungen mit dem Druckbereich. Hierdurch wird bei steigender Drehzahl gewährleistet, daß jeweils diejenige Förderzelle, in der Druckabfall und damit Kavitation auftreten könnte, rechtzeitig mit Druck beaufschlagt wird, so daß Geräuschentwicklung und Schäden vermieden werden können.

Vorteilhafterweise weist die oben genannte Einrichtung einen mit der Auslaßmündung verbundenen Übertrittskanal auf, der über eine Ventilvorrichtung in mindestens einen Zufuhrkanal mündet, welcher wiederum mit einer Einlaßmündung in Verbindung steht. Die Ventilvorrichtung kann damit die geregelte Zufuhr der Arbeitsflüssigkeit aus der Auslaßmündung, also dem Druckbereich, in die Einlaßmündung steuern und gleichzeitig die Zufuhr von Arbeitsflüssigkeit aus dem Einlaßkanal in diese Einlaßmündung zunächst drosseln und später unterbrechen. Hierzu weist eine solche Ventilvorrichtung vorzugsweise einen Ventilkolben auf, der mittels einer im Gehäuse abgestützen Feder gegen den Druck der Arbeitsflüssigkeit im Übertrittskanal angestellt gelagert ist und mittels eines Kopfabsatzes den Zugang der Arbeitsflüssigkeit in die Zufuhrkanäle sperrt oder freigibt. Die Feder bietet, bei unterschiedlicher Auswahl ihrer Steifigkeit, eine Möglichkeit zur Steuerung des Betriebsverhaltens der Ventilvorrichtung, während der Kopfabsatz des Ventilkolbens so ausgebildet sein kann, daß die unter Druck stehende Arbeitsflüssigkeit entgegen der Federkraft gegen eine seiner Oberflächen drückt, während er mit seinen Seitenflächen die Zuführkanäle für die Arbeitsflüssigkeit je nach Stellung des Ventilkolbens sperrt oder freigibt.

Der Ventilkolben kann im drucklosen Zustand des Übertrittskanals bzw. bis zu einem vorbestimmten Druck in diesem gegen die Kraft der Feder durch einen Anschlag am Gehäuse in einer Stellung gehalten werden, wo keine Arbeitsflüssigkeit aus dem Übertrittskanal in einen Zufuhrkanal fließt. Dieser Zustand entspricht der Ausgangsstellung der Ventileinrichtung bei geringer Drehzahl oder beim Stillstand der Pumpe. Der entgegengesetzte Anschlagpunkt des Ventilkolbens kann dadurch festgelegt werden, daß der Ventilkolben in der Stellung, wo Arbeitsflüssigkeit aus dem Übertrittskanal in alle Zufuhrkanäle einfließt, in seiner Bewegung gegen die Richtung der Federkraft angehalten wird, weil die Feder blockiert wird.

Die Einlaßmündung für die nicht mit dem Übertrittskanal zu verbindenden Förderzellen ist bevorzugt in ihrer Größe auf etwa den Bereich beschränkt, in dem sich diese Förderzellen erstrekken. Hierdurch wird sichergestellt, daß diejenigen Förderzellen, die mit steigender Drehzahl mit Druck aus dem Hochdruckraum beaufschlagt werden sollen, völlig vom Saugraum abgeschnitten werden können. Demgegenüber kann sich die Auslaßmündung etwa über den gesamten Bereich der Förderzellen erstrecken, welche in Förderrichtung stromabwärts von den Förderzellen liegen, die mit dem Übertrittskanal verbunden werden können. Diese Ausbildung der Auslaßmündung ist deshalb geeignet, weil die mit ihr in Verbindung stehenden Förderzellen praktisch während des gesamten Betriebs unter Hochdruck stehen.

Bei einer bevorzugten Ausführungsform bildet das dem Kopfabsatz abgewandte Ende des Ventilkolbens zusammen mit dem Gehäuse eine Federkammer, die zur Dämpfung der Kolbenbewegung mit Arbeitsflüssigkeit gefüllt ist und über eine Bohrung in Flüssigkeitsverbindung mit der Arbeitsflüssigkeit im Einlaßkanal steht.

Die Ventilvorrichtung wirkt vorteilhafterweise gleichzeitig als Sicherheitsventil in Form eines Bypaß-Ventils. Wenn bei Höchstdruck im Druckbereich der Kopfabsatz den letzten Zufuhrkanal soweit überschritten hat, daß unter entstandender Dekompression eine Kurzschlußströmung der Arbeitsflüssigkeit vom Druckbereich in den Einlaßkanal auftritt, geht die Feder deshalb erst dann auf Block, wenn ein ausreichender Abströmquerschnitt geschaffen ist.

Bei einer weiteren vorteilhaften Ausführungsform der vorliegenden Erfindung weist das Ritzel der Innenzahnradpumpe zwei Zähne weniger auf als der Zahnring, und an der Stelle des Außereingriffkommens der Zähne ist ein mondsichelförmiges gehäusefestes Füllstück vorgesehen. Hierbei sollten die Zähne des Zahnrings ausreichend spitz ausgeführt sein, so daß im Saugbereich die Förderzellen über den Zahneingriff gegeneinander abgedichtet sind.

Ferner kann die erfindungsgemäße Innenzahnradpumpe dadurch gekennzeichnet sein, daß der Kopfabsatz des Ventilkolbens aus einer Absatzbasis und einer längs an diese anschließenden Absatzfahne mit gleichem Außendurchmesser besteht, wobei die Führung und die Dichtfunktion des Ventilkolbens in der Gehäusebohrung an den Gehäuseabsätzen an den Außenflächen der Absatzbasis und der Absatzfahne stattfinden.

Vorteilhafterweise kann eine erfindungsgemäße Innenzahnradpumpe als sauggeregelte Pumpe für eine Ventilsteuerung gemäß dieser Erfindung verwendet werden.

Nachfolgend wird die Erfindung anhand von in Figuren dargestellten Ausführungsbeispielen näher erläutert. Es zeigen:
- Figur 1: eine Querschnittsansicht einer erfindungsgemäßen Innenzahnradpumpe, bei der die Stellung der Ventileinrichtung im Anlaufzustand der Pumpe wiedergegeben ist;
- Figur 2: eine Querschnittsansicht der erfindungsgemäßen Innenzahnradpumpe in einem Zustand mit gegenüber der Figur 9 erhöhter Drehzahl;
- Figur. 3: eine Querschnittsansicht der erfindungsgemäßen Innenzahnradpumpe, wobei die Drehzahl soweit angestiegen ist, daß die Ventileinrichtung bereits eine von der Zufuhr durch ihre Einlaßmündung abgetrennte Förderzelle zur Druckbeaufschlagung vom Druckbereich her freigibt;
- Figur 4: eine Querschnittsansicht der erfindungsgemäßen Innenzahnradpumpe, bei der die Ventilvorrichtung eine Stellung eingenommen hat, in welcher alle Einlaßmündungen und Zufuhrkanäle die mit ihnen verbundenen Förderzellen mit unter Hochdruck stehender Arbeitsflüssigkeit versorgen; und
- Figur 5: eine weitere Ausführungsform der erfindungsgemäßen Innenzahnradpumpe, wobei das Ritzel zwei Zähne weniger aufweist als der Zahnring und an der Stelle des Außereingriffkommens der Zähne ein mondsichelförmiges, gehäusefestes Füllstück vorgesehen ist.

In der Figur 1 ist eine Querschnittsansicht einer Ausführungsform einer erfindungsgemäßen Innenzahnradpumpe dargestellt. Die Pumpe weist ein Gehäuse 201 auf, das eine Zahnradkammer 206 mit einem Zahnring 202 umschließt. Mit dem Zahnring 202 kämmt ein Ritzel 203, welches einen Zahn weniger aufweist als der Zahnring 202. Das Ritzel 203 bildet mit dem Zahnring 202 aufeinanderfolgende gegeneinander durch den Zahneingriff abdichtende Förderzellen 210, 211, 212, 213, 214, 215 und 216. Ein Einlaßkanal 204 mündet in einer als Einlaßniere ausgebildeten Einlaßmündung 207, die gestrichelt dargestellt ist. Weiterhin ist der Einlaßkanal 204 in der in Figur 9 gezeigten Stellung über eine Gehäusebohrung 217 mit Gehäuseabsätzen 217a, 217b, 217c und 217d mit den Zufuhrkanälen 222a, 222b und 222c verbunden, die in die Einlaßmündungen 208a, 208b und 208c auslaufen.

Auf der Auslaßseite weist das Gehäuse einen Auslaßkanal 205 auf, der mit der in der Zahnradkammer 206 angeordneten Auslaßniere 209, die ebenfalls gestrichelt dargestellt ist, verbunden ist. Weiter ist die Auslaßniere 209 auf ihrer der Auslaßmündung 205 abgewandten Seite mit einem Übertrittskanal 220 verbunden, welche an der dem Einlaßkanal 204 gegenüberliegenden Seite der Gehäusebohrung 217 beim Gehäuseabsatz 217a in diese einmündet. Am unteren Teil des Gehäuses 201 ist eine Ventileinrichtung vorgesehen. Ein Ventilkolben 221 befindet sich in dieser Stellung der Ventileinrichtung in der Gehäusebohrung 217, wobei ein Kopfabsatz 224 dieses Ventilkolbens 221 mit seinem vorderen Stirnende im Übertrittskanal 220 gegen das Gehäuse anschlägt und mit seinen Seitenflächen die Gehäusebohrung 217 am Gehäuseabsatz 217a gegen die Flüssigkeit in dem Übertrittskanal 220 abdichtet. An seinem hinteren Ende ist der Ventilkolben 221 mit seinem hinteren Absatz 229 in einer Federkammer 225 geführt, in welcher in eine Feder 223 in Richtung des Anschlagpunkts am Gehäuse (in Linksrichtung in Figur 9) gegen den Druck im Übertrittskanal 220 bzw. gegen den Anschlag des Kopfabsatzes 224 am Gehäuse 201 anstellt. Die Federkammer 225 ist an ihrem rechten Ende mit einer nicht bezeichneten Verschlußschraube dicht verschlossen. Eine Bohrung 226 im Ventilkolben 221 verbindet dessen Umgebung mit der mit Arbeitsflüssigkeit gefüllten Federkammer 225, wodurch eine Dämpfungswirkung eintritt.

Ausgehend von dieser alle Bauteile bezeichnenden Figur 1 wird nunmehr die Arbeitsweise der erfindungsgemäßen Innenzahnradpumpe mit Hilfe der weiteren Figuren beschrieben. Gleiche Bauteile sind in allen Figuren mit entsprechenden Bezugszeichen versehen. In den Figuren 2 bis 5 werden allerdings der besseren Übersichtlichkeit halber nicht mehr sämtliche, sondern nur die relevanten Bauteile bezeichnet.

Im in Figur 1 dargestellten Zustand wird das Ritzel 203 in der durch den Pfeil n angezeigten Richtung gedreht. Flüssigkeit wird über den Einlaßkanal 204 angesaugt und einerseits über die Einlaßniere 207 den Förderzellen 210 und 211 zugeführt. Andererseits wird Arbeitsflüssigkeit aber auch über die Gehäusebohrung 217 im Zwischenraum zwischen dem Ventilkolben 221 und dieser Gehäusebohrung den Zuführkanälen 222a, 222b und 222c und über diese den Einlaßmündungen 208a, 208b und 208c zugeführt, welche die Förderzellen 212 und 213 mit Arbeitsflüssigkeit beliefern. Im in Figur 1 gezeigten Zustand fördert die Pumpe im Proportionalbereich, d.h. die Fördermenge steigt linear mit einer Erhöhung der Drehzahl n an. Da der Kopfabsatz 224 die Gehäusebohrung 217 am Gehäuseabsatz 217a gegen die Flüssigkeit im Übertrittskanal 220 abdichtet, stehen nur die Förderzellen 214, 215 und 216 unter Druck. Die Federkraft F0 übt einen stärkeren oder gleichgroßen Druck auf den Ventilkolben 221 aus wie der Druck P₀ gegen die mit AK bezeichnete Fläche des Kopfabsatzes 224.

Bei der nun folgenden Funktionsbeschreibung wird davon ausgegangen, daß an den Auslaßkanal 205 ein Verbraucher angeschlossen ist, dessen hydraulischer Widerstand$\text{R =} \frac{\text{ΔP}}{\text{ΔQ}}$ etwa konstant ist.

Die Regelung beginnt, wenn die von der Arbeitsflüssigkeit im Übertrittskanal 220 auf den Kopfabsatz 224 ausgeübte Kraft größer wird als die Federkraft. In Figur 2 dreht sich das Ritzel 203 mit der Drehzahl n1, die bereits höher ist als die Grenzdrehzahl im Proportionalitätsbereich der Pumpe. Der Druck der Arbeitsflüssigkeit im Druckbereich würde sich linear hierbei auf einen Druck P_{1'} erhöhen, so daß der Ventilkolben 221 nach rechts bewegt wird. Dadurch wird der Ansaugwinkel αₛ von α_{s max} (siehe Figur 1) auf αₛ₁ (siehe Figur 2) reduziert. Der Druck P_{1'}, der linear zu erreichen wäre, kann sich jedoch nicht halten, sondern fällt auf P₁ ab. Damit fällt auch die Fördermenge linear ab. Es stellen sich bei der gesteigerten Drehzahl n₁ eine neue Fördermenge und ein neuer Druck P₁ ein, der niedriger ist als P_{1'}, jedoch höher als P₀. Die Einstellung eines Druckes P₁, der höher ist als der Druck P₀, ist auch konstruktiv durch die Ausgestaltung der Ventileinrichtung und der Pumpe bedingt. Wäre dieser Druck nämlich nicht höher als P₀, dann würde der Ventilkolben 221 durch die Feder 223 wieder in die Ursprungslage (Figur 1) zurückgedrückt, und der Prozeß würde von neuem beginnen, weil die Drehzahl gegenüber der Ausgangslage erhöht ist. Wäre der Druck P₁ im Druckbereich auf dem Wert P₁' geblieben, dann wäre die Drosselwirkung des nach rechts rückenden Kolbens 221 durch den in den Zufuhrkanal 222a eindringenden Kopfabsatz 224 auf die Befüllung der Förderzelle 212 unwirksam geblieben. Somit muß der Druck P₁ zwischen P₀ und P₁' liegen.

Aus einer Zusammenschau der Figuren 2 und 3 wird ersichtlich, was bei einer weiteren Erhöhung der Drehzahl, hier auf die Drehzahl n₂ in Figur 3, geschieht. Der bei der Drehzahlsteigerung oben beschriebene Prozeß setzt sich weiter fort, so daß der Ventilkolben 221 durch die Druckerhöhung immer weiter nach rechts geschoben wird, bis, wie in Figur 3 dargestellt, beispielsweise ein Zustand erreicht wird, wo der Ventilkolben 221 mit seinem Kopfabsatz 224 die Gehäusebohrung 217 am Gehäuseabsatz 217c abdichtet, so daß die hier mit 212 bezeichnete Förderzelle nicht über den Einlaßkanal 204 mit angesaugter Arbeitsflüssigkeit versorgt wird, sondern über den Übertrittskanal 220 und die Kanäle 222a und 208a mit unter Druck stehender Arbeitsflüssigkeit. Die Arbeitsflüssigkeit in der Förderzelle 212 steht mit den stromabwärts liegenden Förderzellen auf dem erhöhten Druck P₂, so daß in ihr kein Hohlraum entsteht und sich auch trotz der Raumvergrößerung kein Unterdruck ausbilden kann. Im Gegenteil erzeugt diese Förderzelle 212 durch die Druckbeaufschlagung mit dem Druck P₂ ein positives Drehmoment auf das Ritzel 203, weil ihr Raum unter Hochdruck expandiert und wie ein Hydromotor arbeitet. Diese innere Differentialregelung arbeitet somit mit hohem Wirkungsgrad. Die unter dem Druck P₂ stehende Arbeitsflüssigkeit wird nicht auf Atmosphärendruck dekomprimiert, sondern gibt unter einem gewissen Strömungsverlust durch die Kanäle seine potentielle Energie wieder als mechanische Leistung an die Pumpenantriebswelle zurück. Der Ansaugwinkel in dieser Stellung ist mit αₛ₂ bezeichnet.

Im in Figur 4 gezeigten Zustand ist nunmehr die Drehzahl n₃ soweit gesteigert, daß der Ventilkolben 221 soweit nach rechts gerückt ist, daß er die gesamte Gehäusebohrung 217 mit seinem Kopfabsatz 224 gegen die Arbeitsflüssigkeit im Einlaßkanal 204 am Gehäuseabsatz 217d abdichtet. Die mit 212 bezeichnete Förderkammer und alle von ihr aus stromabwärts gerichteten Förderkammern werden nunmehr entweder über die Auslaßniere 209 oder über den Übertrittskanal 220 und die sie kreuzenden Zufuhr- und Einlaßkanäle 222a, 222b, 208a und 208b mit unter Druck stehender Arbeitsflüssigkeit versorgt. Hierbei ist die Feder 223 auf Block gedrückt. Die Hälfte der im Anfangsstadium zur Ansaugung verwendeten Förderzellen sind von dem Einlaßkanal 204 abgetrennt und gleichzeitig mit dem Hochdruck P₃ verbunden, so daß sie als Hydromotor, wie oben beschrieben, wirksam sind. Vor allen Dingen arbeitet die Pumpe in dem gesamten abgeregelten Bereich praktisch ohne Kavitation, so daß keine Geräusche entstehen. Im Drehzahlbereich von n₀ bis n₃ ist im Einlaßkanal 204 wegen der gerade beschriebenen inneren Regelung keinerlei Blende oder sonstige Drossel notwendig.

Ist, wie in Figur 4, der Ventilkolben 221 bis auf Federblock nach rechts gedrückt, kann keine weitere innere Regelung stattfinden. Bei weiteren Drehzahlsteigerungen wird die Fördermenge mit verminderter Steilheit proportional zur Drehzahl weiter ansteigen, bis in den verbleibenden restlichen Saugzahnkammern im Bereich der kurzen Saugniere 207 Hohlraumbildung auftritt.

Die oben beschriebene Pumpe eignet sich hauptsächlich zur Versorgung von automatischen Getrieben mit einem Druckniveau bis 25 Bar oder höher. Die Steifigkeit der Feder 223 bestimmt die Steilheit der Förderlinie im abgeregelten Bereich und muß an den hydraulischen Widerstand des Verbrauchers angepaßt werden.

Die Figur 5 zeigt eine weitere Ausführungsform der erfindungsgemäßen Innenzahnradpumpe, bei der zwei weitere Aspekte der vorliegenden Erfindung hervortreten. Ein erster Aspekt betrifft hierbei die Ausbildung der Pumpe mit einem Ritzel 203, welches zwei Zähne weniger aufweist als der Zahnring 202.

An der Stelle, an der die Zähne des Ritzels 203 mit dem Zahnring 202 außer Eingriff kommen, ist hier ein mondsichelförmiges, gehäusefestes Füllstück 227 vorgesehen. Die Zähne 228 des Zahnrings 202 sind ausreichend spitz ausgeführt, um im Saugbereich die Förderzellen für den Zahneingriff genügend gegeneinander abzudichten.

Der Betrieb der in Figur 5 dargestellten Innenzahnradpumpe und die Funktion der Ventileinrichtung entsprechen den in den Figuren 1 bis 4 beschnebenen.

Ein weiterer Aspekt der Erfindung, der anhand der Figur 5 deutlich wird, betrifft die Sicherheitsventilwirkung der Ventileinrichtung. Dieses arbeitet als Bypaß-Ventil, wenn bei Höchstdruck im Druckbereich der Kopfansatz 224 den letzten Zufuhrkanal 222c soweit überschritten hat, daß unter Dekompression Kurzschluß vom Druckbereich in den Einlaßkanal 204 eintritt. Die Feder 223 darf hierbei erst auf Block gehen, wenn ein für diesen Zweck ausreichender Abströmquerschnitt an dieser Stelle erreicht ist. Für die Funktion des Ventilkolbens 221 als Sicherheitsventil muß der Kopfansatz 224 länger sein als die Breite der Aussparung 230. In Figur 5 ist der Kopfansatz 224 demgemäß ausgestaltet. Ist der Kopfansatz zu kurz, so verliert der Kolben seine Führung.

Wie ferner in Figur 5 gezeigt ist, besteht der Kopfabsatz 224 des Ventilkolbens 221 hier aus einer Absatzbasis 224a und einer längs an diese anschließenden Absatzfahne 224b mit gleichem Außendurchmesser. Die Führung und die Dichtfunktion des Ventilkolbens 221 in der Gehäusebohrung 217 an den Gehäuseabsätzen finden an den Außenflächen der Absatzbasis 224a und der Absatzfahne 224b statt. Obwohl die Absatzbasis 224a selbst schmal ausgeführt ist, insbesondere schmaler als die Breite der Zufuhrkanäle 222, kann durch die ausgefräste Absatzfahne 224b eine gute Führung und Abdichtung gewährleistet werden.

## Patentansprüche

1. Innenzahnradpumpe mit
a) einem Gehäuse (201) mit einer Zahnradkammer (206),
b) einem Zahnring (202) im Gehäuse (201),
c) einem im Zahnring (202) angeordneten, mit diesem kämmenden Ritzel (203), das mindestens einen Zahn weniger aufweist als der Zahnring (202) und mit diesem zusammen aufeinanderfolgende gegeneinander durch den Zahneingriff abdichtende Förderzellen (210, 211, 212, 213, 214, 215, 216) für die Arbeitsflüssigkeit ausbildet, und
d) mindestens einem Einlaßkanal (204) und mindestens einem Auslaßkanal (205) für die Arbeitsflüssigkeit im Gehäuse (201),
e) wobei die Arbeitsflüssigkeit aus dem Einlaßkanal über mindestens eine Einlaßmündung (207, 208a, 208b, 208c) in den Ansaugbereich der Zahnradkammer (206) zugeführt wird und über mindestens eine Auslaßmündung (209) aus dem Druckbereich der Zahnradkammer (206) in den Auslaßkanal (205) abgeführt wird, **sowie mit**
f) einer Einrichtung (220, 221, 222), welche eine geregelte Menge der Arbeitsflüssigkeit aus der Auslaßmündung (209) in mindestens eine Einlaßmündung (208a, 208b, 208c) zuführt, während sie gleichzeitig die Zufuhr von Arbeitsflüssigkeit aus dem Einlaßkanal (204) in diese Einlaßmündung (208a, 208b, 208c) unterbricht.
dadurch gekennzeichnet, daß die Einrichtung (220, 221, 222) bei steigendem Druck im Druckbereich **die an diesen stromaufwärts nacheinander** angrenzenden Einlaßmündungen (208a, 208b, 208c) mit diesem verbindet.

2. Innenzahnradpumpe nach Anspruch 1, dadurch gekennzeichnet, daß die Einrichtung (220, 221, 222) einen mit der Auslaßmündung (209) verbundenen Übertrittskanal (220) aufweist, der über eine Ventilvorrichtung (221, 222, 223) in mindestens einen Zufuhrkanal (222a, 222b, 222c) mündet, welcher wiederum mit einer Einlaßmündung (208a, 208b, 208c) in Verbindung steht.

3. Innenzahnradpumpe nach Anspruch 2, dadurch gekennzeichnet, daß die Ventilvorrichtung (221, 223, 224) einen Ventilkolben (221) aufweist, der mittels einer im Gehäuse (201) abgestützten Feder (223) gegen den Druck der Arbeitsflüssigkeit im Übertrittskanal (220) angestellt gelagert ist und mittels eines Kopfabsatzes (224) den Zugang der Arbeitsflüssigkeit in die Zufuhrkanäle (222a, 222b, 222c) sperrt oder freigibt.

4. Innenzahnradpumpe nach Anspruch 3, dadurch gekennzeichnet, daß der Ventilkolben (221) im drucklosen Zustand des Übertrittskanals (220), bzw. bis zu einem vorbestimmten Druck in diesem, gegen die Kraft der Feder (223) durch einen Anschlag am Gehäuse (201) in einer Stellung gehalten wird, wo keine Arbeitsflüssigkeit aus dem Übertrittskanal (220) in einen Zufuhrkanal (222) fließt.

5. Innenzahnradpumpe nach einem der Anprüche 3 oder 4, dadurch gekennzeichnet, daß der Ventilkolben (221) in der Stellung, wo Arbeitsflüssigkeit aus dem Übertrittskanal (220) in alle Zufuhrkanäle (222) einfließt, dadurch in seiner Bewegung gegen die Richtung der Federkraft angehalten wird, daß die Feder (223) blockiert wird.

6. Innenzahnradpumpe nach einem der Anprüche 1 bis 5, dadurch gekennzeichnet, daß die Einlaßmündung (207) für die nicht mit dem Übertrittskanal (220) zu verbindenden Förderzellen (210, 211) in ihrer Größe auf etwa den Bereich beschränkt ist, in dem sich diese Förderzellen erstrecken.

7. Innenzahnradpumpe nach einem der Anprüche 1 bis 6, dadurch gekennzeichnet, daß die Auslaßmündung (209) sich etwa über den gesamten Bereich der Förderzellen (214, 215, 216) erstreckt, die in Förderrichtung stromabwärts von den Förderzellen (212, 213) liegen, die mit dem Übertrittskanal (220) verbunden werden können.

8. Innenzahnradpumpe nach einem der Anprüche 1 bis 7, dadurch gekennzeichnet, daß das dem Kopfabsatz (224) abgewandte Ende des Ventilkolbens (221) zusammen mit dem Gehäuse (201) eine Federkammer (225) ausbildet, die zur Dämpfung der Kolbenbewegung mit Arbeitsflüssigkeit gefüllt ist und über eine Bohrung (226) in Flüssigkeitsverbindung mit der Arbeitsflüssigkeit im Einlaßkanal (204) steht.

9. Innenzahnradpumpe nach einem der Anprüche 1 bis 8, dadurch gekennzeichnet, daß die Ventilvorrichtung (221, 223, 224) gleichzeitig als Sicherheitsventil in der Form eines Bypaßventils wirkt, wenn bei Höchstdruck im Druckbereich der Kopfabsatz (224) den letzten Zufuhrkanal (222c) soweit überschritten hat, daß unter entstandener Dekompression eine Kurzschlußströmung der Arbeitsflüssigkeit vom Druckbereich in den Einlaßkanal (204) auftritt.

10. Innenzahnradpumpe nach einem der Ansprüche 1 bis 9, dadurch gekennzeichnet, daß das Ritzel (203) zwei Zähne weniger aufweist als der Zahnring (202) und an der Stelle des Außer-Eingriff-Kommens der Zähne ein mondsichelförmiges, gehäusefestes Füllstück vorgesehen ist.

11. Innenzahnradpumpe nach Anspruch 10, dadurch gekennzeichnet, daß die Zähne des Zahnringes ausreichend spitz ausgeführt sind, so daß im Saugbereich die Förderzellen (210, 211, 212) über den Zahneingriff gegeneinander abgedichtet sind.

12. Innenzahnradpumpe nach einem der Ansprüche 3 bis 11, dadurch gekennzeichnet, daß der Kopfabsatz (224) des Ventilkolbens (221) aus einer Absatzbasis (224a) und einer längs an diese anschließenden Absatzfahne (224b) mit gleichem Außendurchmesser besteht, wobei die Führung und die Dichtfunktion des Ventilkolbens (221) in der Gehäusebohrung (217) an den Gehäuseabsätzen (217a, 217b, 217c, 217d) an den Außenflächen der Absatzbasis (224a) und der Absatzfahne (224b) stattfinden.

## Claims

1. An internal gear pump comprising
a) a housing (201) with a gear chamber (206),
b) an annular gear (202) in the housing (201),
c) a pinion (203) arranged in the annular gear (202) and meshing therewith, which pinion (203) comprises at least one less tooth than the annular gear (202) and forms, together with the latter, successive delivering cells (210, 211, 212, 213, 214, 215, 216), sealed relative to one another by tooth engagement, for the working fluid, and
d) at least one inlet duct (204) and at least one outlet duct (205) for the working fluid in the housing (201),
e) the working fluid being fed from the inlet duct via at least one inlet orifice (207, 208a, 208b, 208c) into the intake area of the gear chamber (206) and removed from the pressure area of the gear chamber (206) via at least one outlet orifice (209) into the outlet duct (205), together with
f) a means (220, 221, 222), which feeds a controlled amount of working fluid from the outlet orifice (209) into at least one inlet orifice (208a, 208b, 208c), while it simultaneously interrupts the feed of working fluid from the inlet duct (204) into this inlet orifice (208a, 208b, 208c),
characterised in that, as the pressure increases in the pressure area, the means (220, 221, 222) connects the inlet orifices (208a, 208b, 208c) successively adjoining said pressure area in the upstream direction with said pressure area.

2. An internal gear pump according to claim 1, characterised in that the means (220, 221, 222) comprises an overflow duct (220) connected with the outlet orifice (209), which overflow duct (220) discharges via a valve device (221, 222, 223) into at least one feed duct (222a, 222b, 222c), which is in turn connected with an inlet orifice (208a, 208b, 208c).

3. An internal gear pump according to claim 2, characterised in that the valve device (221, 223, 224) comprises a valve piston (221), which is mounted in such a manner as to be adjusted by means of a spring (223) supported in the housing (201) against the pressure of the working fluid in the overflow duct (220) and blocks or releases access of the working fluid to the feed ducts (222a, 222b, 222c) by means of a stepped head portion (224).

4. An internal gear pump according to claim 3, characterised in that, when the overflow duct (220) is in the depressurised state or until a predetermined pressure is reached therein, the valve piston (221) is held in a position against the force of the spring (223) by a limit stop on the housing (201), in which no working fluid flows from the overflow duct (220) into a feed duct (222).

5. An internal gear pump according to either one of claims 3 or 4, characterised in that the valve piston (221), when in the position in which working fluid flows out of the overflow duct (220) into all feed ducts (222), is arrested in its movement counter to the direction of the spring force in that the spring (223) is blocked.

6. An internal gear pump according to any one of claims 1 to 5, characterised in that the inlet orifice (207) for the delivering cells (210, 211) not to be connected with the overflow duct (220) is restricted in size to approximately the area over which these delivering cells extend.

7. An internal gear pump according to any one of claims 1 to 6, characterised in that the outlet orifice (209) extends approximately over the entire area of the delivering cells (214, 215, 216) which lie downstream in the delivering direction of the delivering cells (212, 213) which may be connected with the overflow duct (220).

8. An internal gear pump according to any one of claims 1 to 7, characterised in that the end of the valve piston (221) remote from the stepped head portion (224) forms, together with the housing (201), a spring chamber (225) which is filled with working fluid to damp the piston movement and is in fluid connection with the working fluid in the inlet duct (204) via a bore (226).

9. An internal gear pump according to any one of claims 1 to 8, characterised in that the valve device (221, 223, 224) simultaneously acts as a safety valve in the form of a bypass valve if, when the highest pressure prevails in the pressure area, the stepped head portion (224) has moved so far beyond the last feed duct (222c) that, under decompression, a short-circuit stream of working fluid is formed from the pressure area into the inlet duct (204).

10. An internal gear pump according to any one of claims 1 to 9, characterised in that the pinion (203) comprises two less teeth than the annular gear (202) and a crescent-shaped filler member integral with the housing is provided at the disengagement point of the teeth.

11. An internal gear pump according to clam 10, characterised in that the teeth on the annular gear are sufficiently sharp for the delivering cells (210, 211, 212) to be sealed relative to one another by tooth engagement in the suction area.

12. An internal gear pump according to any one of claims 3 to 11, characterised in that the stepped head portion (224) of the valve piston (221) consists of a step base (224a) and an adjacent step lug (224b) along said base (224a) with the same external diameter, wherein guidance and the sealing function of the valve piston (221) in the housing bore (217) at the stepped housing portions (217a, 217b, 217c, 217d) take place at the outer surfaces of the step base (224a) and the step lug (224b).

## Revendications

1. Pompe à engrenages internes, comprenant :
a) un carter (201) avec une chambre à engrenages (206),
b) une couronne dentée (202) dans le carter (201),
c) un pignon (203) disposé dans la couronne dentée (202) et en prise avec cette dernière, lequel présente au moins une dent de moins que la couronne dentée (202) et forme avec cette dernière des cellules de transport (210, 211, 212, 213, 214, 215, 216) successives pour le fluide de travail, s'étanchéifiant les unes par rapport aux autres par l'engrènement, et
d) au moins un canal d'admission (204) et au moins un canal de sortie (205) pour le fluide de travail dans le carter (201),
e) pompe dans laquelle le fluide de travail est acheminé du canal d'admission dans la zone d'aspiration de la chambre à engrenages (206) par l'intermédiaire d'au moins un orifice d'admission (207, 208a, 208b, 208c) et évacué hors de la zone de compression de la chambre à engrenages (206) dans le canal de sortie (205), par l'intermédiaire d'au moins un orifice de sortie (209), pompe comprenant également
f) un dispositif (220, 221, 222) qui achemine une quantité réglée de fluide de travail de l'orifice de sortie (209) à au moins un orifice d'admission (208a, 208b, 208c), en interrompant simultanément l'apport de fluide de travail du canal d'admission (204) vers cet orifice d'admission (208a, 208b, 208c),
pompe caractérisée en ce que lorsque la pression s'élève dans la zone de compression, le dispositif (220, 221, 222) met en communication avec cette dernière les orifices d'admission (208a, 208b, 208c) qui lui sont successivement adjacents dans le sens amont.

2. Pompe à engrenages internes suivant la revendication 1, caractérisée en ce que le dispositif (220, 221, 222) présente un canal de transfert (220) en relation avec l'orifice de sortie (209), canal qui débouche via un dispositif à soupape (221, 222, 223) dans au moins un canal d'alimentation (222a, 222b, 222c) qui est à son tour en relation avec un orifice d'admission (208a, 208b, 208c).

3. Pompe à engrenages internes suivant la revendication 2, caractérisée en ce que le dispositif à soupape (221, 223, 224) présente un piston à soupape (221) qui est monté au moyen d'un ressort (223) en appui dans le carter (201), avec réglage à l'encontre de la pression du fluide de travail dans le canal de transfert (220), et qui coupe ou libère l'accès du fluide de travail aux canaux d'alimentation (222a, 222b, 222c) au moyen d'une tête épaulée (224).

4. Pompe à engrenages internes suivant la revendication 3, caractérisée en ce qu'en l'absence de pression dans le canal de transfert (220) ou jusqu'à une pression prédéterminée dans celui-ci, le piston à soupape (221) est maintenu à l'encontre de la force du ressort (223), grâce à une butée prévue dans le carter (201), dans une position dans laquelle il ne s'écoule pas de fluide de travail du canal de transfert (220) à un canal d'alimentation (222).

5. Pompe à engrenages internes suivant l'une des revendications 3 ou 4, caractérisée en ce que dans la position où du fluide de travail s'écoule du canal de transfert (220) dans tous les canaux d'alimentation (222), le piston à soupape (221) est arrêté dans son déplacement à l'encontre de la direction de la force du ressort, par le fait que le ressort (223) est bloqué.

6. Pompe à engrenages internes suivant l'une des revendications 1 à 5, caractérisée en ce que le calibre de l'orifice d'admission (207) pour les cellules de transport (210, 211) qui ne doivent pas être mises en relation avec le canal de transfert (220) est limité à peu près à la zone dans laquelle s'étendent ces cellules de transport.

7. Pompe à engrenages internes suivant l'une des revendications 1 à 6, caractérisée en ce que l'orifice de sortie (209) s'étend à peu près sur toute la zone des cellules de transport (214, 215, 216) situées dans le sens du transport en aval des cellules de transport (212, 213) qui peuvent être mises en communication avec le canal de transfert (220).

8. Pompe à engrenages internes suivant l'une des revendications 1 à 7, caractérisée en ce que l'extrémité du piston à soupape (221) orientée à l'opposé de la tête épaulée (224) forme avec le carter (201) une chambre de ressort (225) qui est remplie de fluide de travail afin d'amortir le déplacement du piston et qui est en communication avec le fluide de travail se trouvant dans le canal d'admission (204) via un alésage (226).

9. Pompe à engrenages internes suivant l'une des revendications 1 à 8, caractérisée en ce que le dispositif à soupape (221, 223, 224) sert parallèlement de soupape de sécurité adoptant la forme d'une soupape de dérivation lorsqu'à l'atteinte de la pression maximum dans la zone de compression, la tête épaulée (224) a dépassé le dernier canal d'alimentation (222c) au point que sous l'effet de la décompression qui se met en place, un écoulement de court-circuit du fluide de travail de la zone de compression au canal d'admission (204) est établi.

10. Pompe à engrenages internes suivant l'une des revendications 1 à 9, caractérisée en ce que le pignon (203) présente deux dents de moins que la couronne dentée (202) et en ce qu'une pièce intercalaire en forme de croissant de lune, solidaire du carter, est prévue à l'endroit du désengrènement des dents.

11. Pompe à engrenages internes suivant la revendication 10, caractérisée en ce que les dents de la couronne dentée sont suffisamment pointues pour que les cellules de transport (210, 211, 212) soient étanchéifiées les unes par rapport aux autres dans la zone d'aspiration, par l'effet de l'engrènement.

12. Pompe à engrenages internes suivant l'une des revendications 3 à 11, caractérisée en ce que la tête épaulée (224) du piston à soupape (221) se compose d'un segment de base (224a) et d'un segment de tête (224b) de même diamètre extérieur se rattachant au premier en suivant la longueur, le guidage et la fonction d'étanchement du piston à soupape (221) dans l'alésage (217) du carter au niveau des créneaux (217a, 217b, 217c, 217d) formés dans le carter étant assurés par les faces extérieures du segment de base (224a) et du segment de tête (224b).
